# EUROPÄISCHE PATENTSCHRIFT

(11) **EP 0 312 732 B1**
(45) Veröffentlichungstag und Bekanntmachung des Hinweises auf die Patenterteilung: **15.04.1992**
(21) Anmeldenummer: 88113593.3
(22) Anmeldetag: 22.08.1988
(51) Int. Cl.: H01J 65/04

(54) **Hochleistungsstrahler**
High power radiator
Radiateur à haute puissance

(30) Priorität: 23.10.1987 CH 4156/87
(43) Veröffentlichungstag der Anmeldung: 26.04.1989
(73) Patentinhaber: BBC Brown Boveri AG, CH-5401 Baden (CH)
(72) Erfinder: Eliasson, Baldur, Dr., CH-5413 Birmenstorf (CH); Kogelschatz, Ulrich, Dr., CH-5212 Hausen (CH)

(56) Entgegenhaltungen:
- BE-A- 739 064
- US-A- 4 266 167
- JOURNAL OF APPLIED SPECTROSCOPY, Band 41, Nr. 4, Oktober 1984, Seiten 1194-1197, Plenum Publishing Corp., New York, US; G.A. VOLKOVA et al.: "Vacuum-ultraviolet lamps with a barrier discharge in inert gases"

## Beschreibung

Die Erfindung bezieht sich auf einen Hochleistungsstrahler, insbesondere für ultraviolettes Licht, mit einem mit Füllgas gefülltem Entladungsraum zwischen zwei dielektrischen Wänden, welche Wände auf ihren dem Entladungsraum abgewandten Oberflächen mit ersten und zweiten Elektroden versehen sind oder die Elektroden in die Wände eingebettet sind, mit einer an die ersten und zweiten Elektroden angeschlossenen Wechselstromquelle zu Speisung der Entladung.

Die Erfindung nimmt dabei Bezug auf einen Stand der Technik, wie er beispielsweise aus der Veröffentlichung "Vacuum-ultra-violet lamps with a barrier discharge in inert gases" von G.A. Volkova, N.N. Kirillova, E.N. Pavlovskaya and A.V. Yakovleva in der SU-Zeitschrift Zhurnal Prikladnoi Spektroskopii 41 - (1984) No. 4, 691-695, veröffentlicht in einer englischsprachigen Uebersetzung der Plenum Publishing Corporation 1985, Dok. Nr. 0021-9037/84/4104-1194 $ 08.50, S. 1194 ff., ergibt.

Technologischer Hintergrund und Stand der Technik Für Hochleistungsstrahler, insbesondere Hochleistungs-UV-Strahler, gibt es diverse Anwendungen wie z.B. Entkeimung, Aushärten von Lacken und Kunstharzen, Rauchgasreinigung, Zerstörung und Synthese spezieller chemischer Verbindungen. Im allgemeinen wird die Wellenlänge des Strahlers sehr genau auf den beabsichtigten Prozess abgestimmt sein müssen. Der bekannteste UV-Strahler ist vermutlich der Quecksilberstrahler, der UV-Strahlung der Wellenlänge 254 nm und 185 nm mit hohem Wirkungsgrad abstrahlt. In diesen Strahlern brennt eine NiederdruckGlimmentladung in einem Edelgas-Quecksilberdampf-Gemisch.

In der eingangs genannten Veröffentlichung "Vakuum ultra-violet lamps ..." wird eine auf dem Prinzip der stillen elektrischen Entladung basierende UV-Strahlenquelle beschrieben. Dieser Strahler besteht aus einem Rohr aus dielektrischem Material mit Rechteckquerschnitt. Zwei gegenüberliegende Rohrwände sind mit flächenhaften Elektroden in Form von Metallfolien versehen, die an einen Impulsgenerator angeschlossen sind. Das Rohr ist an beiden Enden verschlossen und mit einem Edelgas (Argon, Krypton oder Xenon) gefüllt. Derartige Füllgase bilden beim Zünden einer elektrischen Entladung unter bestimmten Bedingungen sogenannte Excimere. Ein Excimer ist ein Molekül, das aus einem angeregten Atom und einem Atom im Grundzustand gebildet wird.

Es ist bekannt, dass die Umwandlung von Elektronenenergie in UV-Strahlung mit diesen Excimeren sehr effizient erfolgt. Bis zu 50 % der Elektronenenergie kann in UV-Strahlung umgewandelt werden, wobei die angeregten Komplexe nur einige Nanosekunden leben und beim Zerfall ihre Bindungsenergie in Form von UV-Strahlung abgehen. Wellenlängenbereiche:

Bei dem bekannten Strahler gelangt das erzeugte UV-Licht bei einer ersten Ausführung über ein stirnseitiges Fenster im dielektrischen Rohr in den Aussenraum. Bei einer zweiten Ausführungsform sind die Breitseiten des Rohres mit Metallfolien versehen, welche die Elektroden bilden. An den Schmalseiten ist das Rohr mit Ausnehmungen versehen, über welche spezielle Fenster geklebt sind, durch welche die Strahlung austreten kann.

Der mit dem bekannten Strahler erreichbare Wirkungsgrad liegt in der Grössenordnung von 1 %, also weit unter dem theoretischen Wert von um 50 %, weil sich das Füllgas unzulässig aufheizt. Eine weitere Unzulänglichkeit des bekannten Strahlers ist darin zu sehen, dass sein Lichtaustrittsfenster aus Stabilitätsgründen nur eine vergleichsweise kleine Fläche aufweist.

In der EP-A-0 254 111 (= CH-A-670.171 = US-A-4.837 484) ist ein Hochleistungsstrahler vorgeschlagen worden, der einen wesentlich grösseren Wirkungsgrad aufweist, mit höheren elektrischen Leistungsdichten betrieben werden kann und dessen Lichtaustrittsfläche den genannten Beschränkungen nicht unterliegt. Dazu ist bei dem gattungsgemässen Hochleistungsstrahler sowohl das Dielektrikum als auch die ersten Elektroden für die besagte Strahlung durchlässig sind und zumindest die zweiten Elektroden gekühlt sind.

Dieser Hochleistungsstrahler kann mit grossen elektrischen Leistungsdichten und hohem Wirkungsgrad betrieben werden. Seine Geometrie ist in weiten Grenzen dem Prozess anpassbar, in welchem er eingesetzt wird. So sind neben grossflächigen ebenen Strahlern auch zylindrische, die nach innen oder nach aussen strahlen, möglich. Die Entladungen können bei hohem Druck (0.1 - 10 bar) betrieben werden. Mit dieser Bauweise lassen sich elektrische Leistungsdichten von 1 - 50 kW/m² realisieren. Da die Elektronenenergie in der Entladung weitgehend optimiert werden kann, liegt der Wirkungsgrad solcher Strahler sehr hoch, auch dann, wenn man Resonanzlinien geeigneter Atome anregt. Die Wellenlänge der Strahlung lässt sich durch die Art des Füllgases einstellen z.B. Quecksilber (185 nm, 254 nm), Stickstoff (337-415 nm), Selen (196, 204, 206 nm), Xenon (119, 130, 147 nm), Krypton (124 nm). Wie bei anderen Gasentladungen empfiehlt sich auch die Mischung verschiedener Gasarten.

Der Vorteil dieser Strahler liegt in der flächenhaften Abstrahlung grosser Strahlungsleistungen mit hohem Wirkungsgrad. Fast die gesamte Strahlung ist auf einen oder wenige Wellenlängenbereiche konzentriert. Wichtig ist in allen Fällen, dass die Strahlung durch eine der Elektroden austreten kann. Dieses Problem ist lösbar mit transparenten, elektrisch leitenden Schichten oder aber auch, indem man ein feinmaschiges Drahtnetz oder aufgebrachte Leiterbahnen als Elektrode benützt, die einerseits die Stromzufuhr zum Dielektrikum gewährleisten, andererseits für die Strahlung aber weitgehend transparent sind. Auch kann ein transparenter Elektrolyt, z.B. H₂0, als weitere Elektrode verwendet werden, was insbesondere für die Bestrahlung von Wasser/Abwasser vorteilhaft ist, da auf diese Weise die erzeugte Strahlung unmittelbar in die zu bestrahlende Flüssigkeit gelangt und diese Flüssigkeit gleichzeitig als Kühlmittel dient.

Derartige Strahler strahlen nur in einem Raumwinkel von 2 _{7T}. Da aber jedes sich im Entladungsspalt befindliche Volumenelement nach allen Richtungen, d.h. in einen Raumwinkel 4 strahlt, geht im oben beschriebenen Strahler zunächst die eine Hälfte der Strahlung verloren. Man kann sie teilweise durch ein geschicktes Anbringen von Spiegeln zurückgewinnen, wie es a.a.0. bereits vorgeschlagen wurde. Dabei ist zweierlei zu beachten:
- jede spiegelnde Oberfläche hat im UV-Bereich einen Reflektionskoeffizienten, der merklich kleiner als 1 sein kann;
- die so reflektierte Strahlung muss dreimal durch das absorbierende Quarzglas hindurch.

Der Erfindung liegt die Aufgabe zugrunde einen Hochleistungsstrahler zu schaffen, der mit hohen elektrischen Leistungsdichten betrieben werden kann, eine maximale Lichtaustrittsfläche aufweist und darüber hinaus eine optimale Ausnützung der Strahlung ermöglicht.

Diese Aufgabe wird erfindungsgemäss dadurch gelöst, dass bei einem gattungsgemässen Hochleistungsstrahler sowohl die Dielektrika als auch die Elektroden für die besagte Strahlung durchlässig sind.

Besondere Ausführungsarten der Erfindung sind in den abhängigen Ansprüchen 2 bis 10 angegeben.

Das durch eine stille Entladung angeregte und abstrahlende Gas füllt den bis zu 1 cm breiten Spalt zwischen zwei dielektrischen Wänden (bestehend z.B. aus Quarz). Die UV-Strahlung kann nach beiden Seiten den Entladungsspalt verlassen, was die zur Verfügung stehende Strahlungsenergie und damit auch den Wirkungsgrad verdoppelt. Die Elektroden können als relativ weitmaschige Gitter ausgebildet werden. Alternativ können die Gitterdrähte in Quarz eingebettet sein. Dies müsste aber so geschehen, dass die UV-Durchlässigkeit des nicht wesentlich beeinträchtigt wird. Eine weitere Variation der Ausführung wäre das Aufbringen einer für UV durchlässigen elektrisch leitenden Schichten anstelle der Gitter.

### Kurze Beschreibung der Zeichnung

In der Zeichnung sind Ausführungsbeispiele der Erfindung schematisch dargestellt, und zwar zeigt
Fig. 1 ein Ausführungsbeispiel der Erfindung in Gestalt eines ebenen Flächenstrahlers,
Fig. 2 einen zylindrischen nach aussen und innen abstrahlenden Strahler, mit strahlungsdurchlässigen flächenhaften Elektroden.

### Ausführliche Beschreibung von Ausführungsbeispielen der Erfindung

Der plattenförmige UV-Hochleistungsstrahler nach Fig. 1 besteht im wesentlichen aus zwei Quarz- oder Saphirplatten 1, 2, die durch Distanzstücke 3 aus Isoliermaterial voneinander getrennt sind, und einen Entladungsraum 4 mit einer typischen Spaltweite zwischen 1 und 10 mm begrenzen. Die äusseren Oberflächen der Quarzplatten 1, 2 sind mit einem relativ weitmaschigen Drahtnetz 5, 6 versehen, das die erste bzw. zweite Elektrode des Strahlers bildet. Die elektrische Anspeisung des Strahlers erfolgt durch eine an diese Elektroden angeschlossene Wechselstromquelle 7.

Als Wechselstromquelle 7 können generell solche verwendet werden, wie sie im Zusammenhang mit Ozonerzeugern seit langem eingesetzt werden mit den dort üblichen Frequenzen zwischen 50 Hz und einigen kHz (Kilohertz).

Der Entladungsraum 5 ist seitlich in üblicher Weise geschlossen, wurde vor dem Verschliessen evakuiert und mit einem inerten Gas, oder einer bei Entladungsbedingungen Excimere bildenden Substanz, z.B. Quecksilber, Edelgas, Edelgas-Metalldampf-Gemisch, Edelgas-Halogen-Gemisch, gefüllt, ge gebenenfalls unter Verwendung eines zusätzlichen weiteren Edelgases (Ar, He, Ne) als Puffergas.

Je nach gewünschter spektraler Zusammensetzung der Strahlung kann dabei eine Substanz gemäss nachfolgender Tabelle Verwendung finden:

In der sich bildenden stillen Entladung (dielectric barrier discharge) kann die Elektronenenergieverteilung durch Variation der Spaltweite (bis 10 mm) des Entladungsraumes, Druck (bis 10 bar) und/oder Temperatur optimal eingestellt werden.

Für sehr kurzwellige Strahlungen kommen auch Platten-Materialien, wie z.B. Magnesiumfluorid und Calziumfluorid in Frage. Für Strahler, welche Strahlung im sichtbaren Bereich des Lichtes liefern sollen, ist das Platten-Material Glas. Anstelle eines Drahtnetzes kann auch eine transparente elektrisch leitende Schicht vorhanden sein, wobei für sichtbares Licht die Schicht aus Indium- oder Zinnoxid, für sichtbares und UV-Licht eine 5 - 10 nm (50 - 100 Angström) dicke Goldschicht und speziell im UV auch eine dünne Schicht aus Alkalimetallen verwendet werden kann.

Beim Ausführungsbeispiel nach Fig. 2 sind ein erstes Quarzrohr ein von diesem distanziertes zweites Quarzrohr 9 koaxial ineinander angeordnet und mittels ringförmiger Distanzelemente 10 aus Isoliermaterial beabstandet. Der Ringspalt 11 zwischen den Rohren 8 und 9 bildet den Entladungsraum. Als erste Elektrode ist eine dünne UV-durchlässige elektrisch leitende Schicht 12, z.B. aus Indium- oder Zinnoxid oder Alkalimetall oder Gold, auf der Aussenwandung des äusseren Quarzrohrs 8 und eine ebensolche Schicht 13 als zweite Elektrode auf der Innenwandung des inneren Glasrohrs 9 vorgesehen. Der Entladungsraum ist analog zum Ausführungsbeispiel nach Fig. 1 mit einer Substanz bzw. Substanzgemisch gemäss der vorstehenden Tabelle gefüllt.

Auch hier können - je nach Wellenlänge der Strahlung andere Elektroden-Materialien und -Typen Verwendung finden, wie sie im Zusammenhang mit Fig. 1 genannt wurden.

Die beschriebenen Strahler eignen sich gut als photochemische Reaktoren hoher Ausbeute. Im Fall des flachen Strahlers wird das reagierende Medium an der Vorderfläche und der Hinterfläche des Strahlers vorbeigeführt. Im Falle des Rundstrahlers wird das Medium sowohl innen als auch aussen hindurchgeführt.

Die Flachstrahler können zum Beispiel als "UV-Paneele" in den Abgasschornstein von chemischen Reinigungen und anderen Industriebetrieben gehängt, um Reste von Lösungsmitteln (z.B. chlorierte Kohlenwasserstoffe) zu zerstören. Aehnlich kann eine grössere Anzahl solcher "Rundstrahler" zu grösseren Batterien zusammengefasst und für ähnliche Zwecke eingesetzt werden.

Auch bei der Verspiegelung der einseitig abstrahlenden UV-Strahler nach der eingangs genannten Patentanmeldung lassen sich Verbesserungen erzielen. Den oben erwähnten dreimaligen Durchgang durch die absorbierenden Quarzwände kann man ver meiden, wenn man die UV-Verspiegelung (z.B. Aluminium) innen anbringt und dann mit einer dünnen Schicht aus Magnesiumfluorid (MgF₂) abdeckt. Auf diese Weise müsste die Strahlung jeweils nur eine Quarzwand passieren.

## Patentansprüche

1. Hochleistungsstrahler, insbesondere für ultraviolettes Licht, mit einem mit Füllgas gefülltem Entladungsraum (4) zwischen zwei dielektrischen Wänden (1,2), welche Wände auf ihren dem Entladungsraum abgewandten Oberflächen mit ersten (5;12) und zweiten Elektroden (6;13) versehen sind oder die Elektroden in die Wände eingebettet sind, mit einer an die ersten und zweiten Elektroden angeschlossenen Wechselstromquelle (7) zu Speisung der Entladung, dadurch gekennzeichnet, dass sowohl die Wände (1,2;8,9) als auch die ersten (5;12) und die zweiten Elektroden (6;13) für die erzeugte Strahlung durchlässig sind.

2. Hochleistungsstrahler nach Anspruch 1, dadurch gekennzeichnet, dass die Elektroden transparente elektrisch leitende Schichten (12,13), vorzugsweise aus Indium- oder Zinnoxid oder einer dünnen Schicht aus Alkalimetall oder aus Gold, sind.

3. Hochleistungsstrahler nach Anspruch 1, dadurch gekennzeichnet, dass die Elektroden aus metallischen Drähten (5,6) bestehen.

4. Hochleistungsstrahler nach Anspruch 3, dadurch gekennzeichnet, dass die Elektroden als Drahtnetze (5, 6) ausgebildet sind.

5. Hochleistungsstrahler nach Anspruch 1, 2, 3 oder 4, dadurch gekennzeichnet, dass das Füllmedium ein unter Entladungsbedingungen Excimere bildendes Edelgas oder Edelgasgemisch ist.

6. Hochleistungsstrahler nach einem der Ansprüche 1 bis 4, dadurch gekennzeichnet, dass das Füllmedium Quecksilber, Stickstoff, Selen, Deuterium oder ein Gemisch dieser Substanzen allein oder mit einem Edelgas oder einem Edelgasgemisch ist.

7. Hochleistungsstrahler nach einem der Ansprüche 1 bis 7, dadurch gekennzeichnet, dass der Entladungsraum (4) im wesentlichen durch zwei distanzierte Platten (1, 2) aus dielektrischem Material gebildet ist, an welche sich nach aussen hin Elektroden (5, 6) anschliessen.

8. Hochleistungsstrahler nach einem der Ansprüche 1 bis 6, dadurch gekennzeichnet, dass der Entladungsraum (4) durch den Ringraum zweier Rohre (8, 9) aus dielektrischem Material gebildet ist, wobei beide dem Entladungsraum (4) abgewandten Oberflächen der Rohre mit für die Strahlung durchlässigen Elektroden (12, 13) versehen sind.

9. Hochleistungsstrahler nach einem der Ansprüche 1 bis 4, dadurch gekennzeichnet, dass das Füllmedium ein Edelgas/Halogen-Gemisch, vorzugsweise ein Ar/F-, Kr/F-, Xe/CI-, XeJ-, XeBr-Gemisch ist.

10. Hochleistungsstrahler nach Anspruch 5, 6 oder9, dadurch gekennzeichnet, dass das Füllmedium ein Puffergas in Form eines zusätzlichen Edelgases, vorzugsweise Ar, He oder Ne, enthält.

## Claims

1. High-power radiator, in particular for ultra-violet light, having a discharge space (4) filled with filling gas between two dielectric walls (1, 2), which walls are provided with first (5; 12) and second electrodes (6; 13) on their surfaces facing away from the discharge space, or the electrodes are embedded in the walls, having a source of alternating current (7) connected to the first and second electrodes for feeding the discharge, characterized in that both the walls (1, 2; 8, 9) and also the first (5; 12) and the second electrodes (6; 13) are transparent to the generated radiation.

2. High-power radiator according to Claim 1, characterized in that the electrodes are transparent, electrically conducting layers (12, 13) preferably of indium oxide or tin oxide or a thin layer of alkali metal or of gold.

3. High-power radiator according to Claim 1, characterized in that the electrodes are composed of metallic wires (5, 6).

4. High-power radiator according to Claim 3, characterized in that the electrodes are formed as wire gauzes (5, 6).

5. High-power radiator according to Claims 1, 2, 3 or 4; characterized in that the filling medium is a noble gas or noble-gas mixture which forms excimers under discharge conditions.

6. High-power radiator according to one of Claims 1 to 4, characterized in that the filling medium is mercury, nitrogen, selenium, deuterium or a mixture of these substances alone or with a noble gas or a mixture of noble gases.

7. High-power radiator according to one of Claims 1 to 7, characterized in that the discharge space (4) is formed by two panels (1, 2) of dielectric material which are spaced apart and to which electrodes (5, 6) are connected in an outward direction.

8. High-power radiator according to one of Claims 1 to 6, characterized in that the discharge space (4) is formed by the annular space between two tubes (8, 9) of dielectric material, both the surfaces of the tubes facing away from the discharge (4) being provided with electrodes (12, 13) which are transparent to the radiation.

9. High-power radiator according to one of Claims 1 to 4, characterized in that the filling medium is a noble gas/halogen mixture, preferably an Ar/F, Kr/F, Xe/Cl, Xe/I or Xe/Br mixture.

10. High-power radiator according to Claim 5, 6 or 9, characterized in that the filling gas contains a buffer gas in the form of an additional noble gas, preferably Ar, He or Ne.

## Revendications

1. Emetteur de rayonnement à haute puissance, en particulier pour de la lumière ultraviolette, comprenant un espace de décharge (4) occupé par un gaz de remplissage entre deux parois diélectriques (1, 2), ces parois étant pourvues de premières (5; 12) et de deuxièmes électrodes (6; 13) sur leurs faces éloignées de l'espace de décharge ou bien les électrodes étant noyées dans les parois, avec une source de courant alternatif (7) connectée aux premières et deuxièmes électrodes pour l'alimentation de la décharge, caractérisé en ce que tant les parois (1, 2; 8, 9) que les premières (5; 12) et les deuxièmes électrodes (6; 13) sont transparentes pour le rayonnement produit.

2. Emetteur de rayonnement à haute puissance suivant la revendication 1, caractérisé en ce que les électrodes sont des couches transparentes conductrices de l'électricité (12, 13), de préférence formées d'oxyde d'indium ou d'étain ou d'une mince couche de métal alcalin ou d'or.

3. Emetteur de rayonnement à haute puissance suivant la revendication 1, caractérisé en ce que les électrodes consistent en fils métalliques (5, 6).

4. Emetteur de rayonnement à haute puissance suivant la revendication 3, caractérisé en ce que les électrodes consistent en réseaux de fils métalliques (5, 6).

5. Emetteur de rayonnement à haute puissance suivant la revendication 1, 2, 3 ou 4, caractérisé en ce que le milieu de remplissage est un gaz noble ou un mélange de gaz nobles formant des excimères dans les conditions de la décharge.

6. Emetteur de rayonnement à haute puissance suivant l'une quelconque des revendications 1 à 4, caractérisé en ce que le milieu de remplissage est le mercure, l'azote, le sélénium, le deutérium ou un mélange de ces substances seules ou avec un gaz noble ou un mélange de gaz nobles.

7. Emetteur de rayonnement à haute puissance suivant l'une quelconque des revendications 1 à 7, caractérisé en ce que l'espace de décharge (4) est formé essentiellement par deux plaques (1, 2) maintenues à distance et formées d'une matière diélectrique, auxquelles des électrodes (5, 6) sont adaptées du côté extérieur.

8. Emetteur de rayonnement à haute puissance suivant l'une quelconque des revendications 1 à 6, caractérisé en ce que l'espace de décharge (4) est formé par l'espace annulaire de deux tubes (8, 9) en matière diélectrique, les faces des tubes éloignées de l'espace de décharge (4) étant pourvues d'électrodes (12, 13) transparentes pour le rayonnement.

9. Emetteur de rayonnement à haute puissance suivant l'une quelconque des revendications 1 à 4, caractérisé en ce que le milieu de remplissage est un mélange gaz noble/halogène, de préférence un mélange Ar/F, Kr/F, Xe/CI, Xe/1, Xe/Br.

10. Emetteur de rayonnement à haute puissance suivant la revendication 5, 6 ou 9, caractérisé en ce que le milieu de remplissage contient un gaz tampon sous la forme d'un gaz noble supplémentaire, de préférence Ar, He ou Ne.
